# EUROPÄISCHE PATENTSCHRIFT

(11) **EP 3 651 630 B1**
(45) Veröffentlichungstag und Bekanntmachung des Hinweises auf die Patenterteilung: **14.06.2023**
(21) Anmeldenummer: 18731834.0
(22) Anmeldetag: 15.06.2018
(51) Int. Cl.: A47L 15/00, A47L 15/42

(54) **HAUSHALTSGERÄT MIT ZUMINDEST EINER BEWEGLICHEN TÜR ODER KLAPPE**
HOUSEHOLD APPLIANCE HAVING AT LEAST ONE MOVABLE DOOR OR PANEL
APPAREIL ÉLECTROMÉNAGER DOTÉ D'AU MOINS UNE PORTE OU UN VOLET MOBILE

(30) Priorität: 11.07.2017 DE 102017211855
(43) Veröffentlichungstag der Anmeldung: 20.05.2020
(73) Patentinhaber: BSH Hausgeräte GmbH, 81739 München (DE)
(72) Erfinder: HEIDEL, Andreas, 89438 Holzheim (DE); WAGNER, Sebastian, 89353 Glött (DE); KRÄNZLE, Bernd, 89561 Frickingen (DE); JOCHIMSKI, Peter, 89564 Nattheim (DE); WECKER, Markus, 89355 Gundremmingen (DE)
(86) Internationale Anmeldenummer: PCT/EP2018/065986
(87) Internationale Veröffentlichungsnummer: WO 2019/011585

(56) Entgegenhaltungen:
- EP-A1- 2 372 056
- EP-A1- 2 599 424
- WO-A1-2011/023528
- DE-A1-102007 029 901
- KR-A- 20030 062 538
- US-A- 3 133 168

## Beschreibung

Die vorliegende Erfindung betrifft eine Geschirrspülmaschine, insbesondere eine Haushaltsgeschirrspülmaschine, mit einem Spülbehälter zur Aufnahme von Geschirr, Gläsern, Bestecken oder ähnlichem Spülgut, wobei dieser Spülbehälter über zumindest eine zwischen einer Offen- und einer Schließstellung bewegliche Tür oder Klappe verschließbar ist und wobei eine Einrichtung vorgesehen ist, die zur Erfassung dient, ob die Tür oder Klappe geschlossen oder offen ist, nach dem Oberbegriff des Anspruchs 1.

Für den Betrieb einer Geschirrspülmaschine ist es wichtig, den sog. Türstatus (offen/geschlossen) zu erfassen, um damit ein elektronisch auswertbares Signal zu erhalten, das von einer Elektronik bzw. Betriebssoftware ausgewertet werden kann.

Durch eine solche auswertbare Erkennung ist es ermöglicht, dass bei Öffnung der Tür der hydraulische Kreis sofort unterbrochen werden kann, um Umgebungsschäden durch austretendes Wasser zu vermeiden. Nur bei geschlossener Tür darf der hydraulische Kreis der Geschirrspülmaschine aktiviert werden, da nur so das angestrebte Reinigungs- und Trocknungsergebnis erreicht werden kann.

Es ist bekannt, den Türstatus über einen Hallsensor, der in der Tür verbaut ist, und sein Gegenstück, einem Magneten in einem Behälterrahmen des Korpus', zu erfassen. Dabei kann es zur Erkennung eines falschen Türstatus kommen, falls die Toleranzlage von Türsensor und Gegenstück nicht hinreichend ist. Beispielsweise kann dann für die Betriebssoftware ein Türstatus "offen" vorliegen, obwohl die Tür am Schloss für den Benutzer erkennbar eingerastet und damit geschlossen ist. Ein Spülprogramm wird dann nicht gestartet, und der Benutzer stuft seine Geschirrspülmaschine dann als defekt ein. Umgekehrt kann für die Betriebssoftware der Geschirrspülmaschine ein Türstatus "geschlossen" vorliegen, obwohl die Tür während des Betriebs durch einen Überdruck in der Maschine trotz bewegungshemmenden Elements (Schlosses) aufgedrückt wird, der Sensor aufgrund seiner mangelhaften Toleranzlage weiter aber ein "geschlossen" erfasst und an die Betriebssoftware signalisiert.

Das grundlegende Problem bei dieser und vergleichbaren technischen Anordnungen ist, dass der reale Türstatus über das bewegungshemmende Element (Schloss) definiert wird (Schloss eingerastet oder nicht), die Sensorik, die für die Betriebssoftware der Geschirrspülmaschine maßgeblich ist, davon aber entkoppelt ist.

Es ist weiterhin bekannt, eine Neigung der Tür oder Klappe zu erfassen, so daß zwischen einer beispielsweise vertikalen Schließlage und einer demgegenüber abgewinkelten Offenstellung unterscheidet. Da jedoch bei der Türöffnung der Wasserzulauf sehr schnell stoppen muss, um Schäden zu vermeiden, muss gerade im Nahbereich der vertikalen Schließstellung der Türstatus zuverlässig detektiert werden und darf auch bei Erschütterungen der Geschirrspülmaschine (zum Beispiel bei Tätigkeiten auf der Arbeitsplatte oder bei Gegentreten gegen das Gerät) keine Fehlinformationen liefern.

Die Geschirrspülmaschine der WO 2011/023528 A1 weist eine Ermittlungseinrichtung zum Ermitteln der Position ihrer Tür auf. Die Ermittlungseinrichtung umfasst als beweglich gehaltenes, mit einer Spannkraft beaufschlagbares Element einen Schließkloben, der z.B. am Spülbehälter vorgesehen ist. Dem Schließkloben ist in der Schließendstellung der Tür eine Schließmulde an der Tür lagekorrespondierend zugeordnet. Die Innenkontur der Schließmulde ist vorzugsweise im Wesentlichen komplementär zur Außenkontur des frei abstehenden Endes des Schließkobens ausgebildet. Im Bodenbereich der Schließmulde ist ein Signalempfänger wie z.B. ein Hall- Sensor und am Schließkloben ein Signalgeber wie z.B. ein Magnet vorgesehen (oder umgekehrt). Der Schließkloben und die Schließmulde sind derart relativ beweglich zueinander, dass der Signalgeber und der Signalempfänger beim Schließen der Tür vor Erreichen der Schließendstellung zunächst voneinander wegbeweglich und erst im Bereich der Schließendstellung der Tür aufeinander zu beweglich sind. Dadurch steigt erst in der Schließendstellung der Tür der Empfangspegel des Signalempfängers abrupt und steil an, was von einer Steuereinrichtung erfasst werden kann, während in den Positionen der Tür vor Erreichen deren Schließendstellung kein erfassbarer Pegelwert vom Signalempfänger an die Steuereinrichtung ausgegeben wird. Somit sind Fehlerfassungen der Schließendposition der Tür durch die Steuereinrichtung weitgehend vermieden.

Die Türverriegelung der US 3,133,168 A z.B. für eine Geschirrspülmaschine weist einen Stößel auf, der durch Rotation von einer ersten Vorverriegelungsstellung in eine Endverriegelungsstellung bringbar ist. Erst in seiner Endverriegelungsstellung drückt er auf eine Schaltertaste, die den elektrischen Schaltkreis der Geschirrspülmaschine schließt und diese in Betrieb setzt.

Die Tür der Geschirrspülmaschine der EP 2 599 424 A1 umfasst einen Sensor, der eine Schwerkraftbeschleunigungskomponente wenigstens entlang einer ersten Achse erfasst, die integral mit der Tür verläuft, um Türstellungen und/oder Stöße, die von außerhalb kommen und mit vorbestimmten Benutzerbefehlen assoziiert sind, zu ermitteln.

Die EP 2 372 056 A1 betrifft lediglich eine rein mechanische Sicherheitsverriegelung für die Tür einer Geschirrspülmaschine. Diese ist mechanisch aktivierbar, wenn sie benötigt wird, wie z.B. zur Bereitstellung einer Kindersicherung. Ansonsten gibt sie die Tür frei.

Der Erfindung liegt das Problem zugrunde, hier eine Verbesserung zu erreichen.

Die Erfindung löst das Problem durch ein Haushaltsgerät mit den Merkmalen des Anspruchs 1. Hinsichtlich weiterer vorteilhafter Ausgestaltungen und Merkmale der Erfindung wird auf die Ansprüche 2 bis 8 verwiesen.

Mit der Erfindung ist dadurch, dass bei einer gattungsgemäßen Geschirrspülmaschine der Tür oder Klappe eine zwei- oder mehrstufigen Sicherung zum Übergang zwischen Öffnungs- und Schließzustand zugeordnet ist und von der Einrichtung das Durchlaufen der Doppel- oder Mehrfachsicherung detektierbar ist, sichergestellt, dass ein zuverlässiger Filter für das Ausfiltern von Störsignalen hinsichtlich des Türöffnens- oder - schließens gebildet ist. Einfache Erschütterungen oder mehrfache Erschütterungen, die im zeitlichen Abstand nicht passen, werden daher nicht mehr als Signal der Türbewegung detektiert.

Insbesondere ist das Durchlaufen der zwei- oder mehrstufigen Sicherung über zumindest einen Beschleunigungssensor erfassbar, mit dem die Änderung der Orientierung bzw. der Winkelgeschwindigkeit ω erfasst werden kann. Diese fällt bei Erreichen eines jeweiligen Hemmnisses der Doppel- oder Mehrfachsicherung ab, da dort die Türbewegung jeweils zur Überwindung des Hemmnisses gebremst wird.

Vorteilhaft und gleichzeitig preisgünstig kann der Beschleunigungssensor in drei Achsen eine Relativausrichtung zum Vektor der Erdbeschleunigung erfassen. Auch eine Detektierung zusätzlich der Änderung der Winkelgeschwindigkeit in drei Achsen (Gyroskop) ist möglich.

Vorteilhaft ist die zwei- oder mehrstufige Sicherung einem die Tür oder Klappe an einem Korpus der Geschirrspülmaschine sicherbaren Schloss zugeordnet, also einer Baueinheit, die direkt für die Hemmung der Bewegung der Tür oder Klappe verantwortlich ist.

Gemäß Anspruch 1 ist das Durchlaufen der zwei- oder mehrstufigen Sicherung durch einen Doppel- oder Mehrfachpeak in einer elektronischen Auswertung sichtbar. Diese Peaks können damit ein charakteristisches Muster für den Kurvenverlauf beim Türöffnen oder -schließen bilden und damit das aufgenommene Signal von anderen Signalen klar unterscheiden.

Damit ist es insbesondere möglich, dass vorzugsweise erst nach Erfassung des Doppel- oder Mehrfachpeaks ein Signal zur Änderung des Schließzustands der Tür oder Klappe ausgegeben wird. Dieses kann beispielsweise bei Ausgabe des Signals bei Öffnung einen sofortigen Programmstopp und Stopp der Wasserzufuhr in den Spülbehälter bewirken.

Die zwei- oder mehrstufige Sicherung kann günstig über eine Kulisse oder mehrfach gebogene Federeinrichtung am Schloss gewährleistet sein.

Alternativ kann das Schloss ein Wellenprofil zum Abgleiten eines Hakenteils umfassen.

In jedem Fall ist eine zwei- oder mehrstufige Formgebung günstig, die den freien Durchgang eines Eingriffsteils im Schloss an zwei oder mehr Stellen hemmt, um so das gewünschte Doppel- oder Mehrfachsignal zu erhalten und an die Betriebssoftware zu übermitteln.

Weitere Vorteile und Merkmale ergeben sich aus in der Zeichnung dargestellten und nachfolgend beschriebenen Ausführungsbeispielen des Gegenstandes der Erfindung.

In der Zeichnung zeigt:
- Fig. 1: eine schematische perspektivische Ansicht von schräg vorne einer Ausführungsform eines Haushaltsgeräts, hier beispielhaft einer Geschirrspülmaschine, mit einer hier vorderseitigen Tür,
- Fig. 2: eine schematische Seitenansicht der Geschirrspülmaschine nach Figur 1 mit einer sich öffnenden Tür,
- Fig. 3: einen Signalverlauf der Winkelgeschwindigkeit und der Winkelbeschleunigung der Tür, aufgetragen über die Zeit,
- Fig. 4: einen beispielhaften zweistufigen Federbügel als Eingriffsglied in ein Schloss.

Die in Figur 1 schematisch dargestellte Geschirrspülmaschine 1 ist eine Haushaltsgeschirrspülmaschine. Diese weist als Bestandteil eines teilweise nach außen offenen oder geschlossenen Gerätekörpers 5 einen Spülbehälter 2 zur Aufnahme von zu bearbeitendem Spülgut wie Geschirr, Töpfen, Bestecken, Gläsern, Kochutensilien u. ä. auf. Das Spülgut kann dabei zum Beispiel in Geschirrkörben 11 und/oder einer Besteckschublade 10 halterbar und dabei von sog. Spülflotte beaufschlagbar sein. Als Spülflotte wird dabei frisches oder insbesondere im Betrieb umlaufendes Wasser mit oder ohne Reinigungsmittel und/oder Klarspülmittel und/oder Trocknungsmittel verstanden. Der Spülbehälter 2 kann einen zumindest im wesentlichen rechteckigen Grundriß mit einer in Betriebsstellung einem Benutzer zugewandten Vorderseite V aufweisen. Diese Vorderseite V kann dabei einen Teil einer Küchenfront aus nebeneinander stehenden Küchenmöbeln bilden oder bei einem allein stehenden Gerät auch ohne Bezug zu weiteren Möbeln sein.

Der Spülbehälter 2 ist insbesondere an dieser Vorderseite V von einer Tür oder Klappe 3 verschließbar. Diese Tür 3 ist in Figur 1 in teilweise geöffneter und dann schräg zur Vertikalen stehenden Stellung gezeigt. In ihrer Schließstellung steht sie hingegen aufrecht und ist gemäß der Zeichnung zu ihrer Öffnung um eine untere Horizontalachse nach vorne und unten in Richtung des Pfeils 4 mit einer Winkelgeschwindigkeit ω aufschwenkbar, so daß sie in vollständig geöffneter Stellung zumindest nahezu horizontal liegt.

An ihrer in Schließstellung vertikalen, dem Benutzer zugewandten Außen- und Vorderseite V kann die Tür 3 mit einer Dekorplatte 6 versehen sein, um damit eine optische und/oder haptische Aufwertung und/oder eine Anpassung an umliegende Küchenmöbel zu erfahren.

Das Haushaltsgerät 1 ist hier als allein stehendes oder als sog. teilintegriertes oder auch als voll integriertes Gerät ausgebildet. Im letztgenannten Fall kann der Gerätekörper 5 auch im wesentlichen mit den Außenwandungen des Spülbehälters 2 abschließen. Ein diesen außen umgebendes Gehäuse kann dann entbehrlich sein. Im unteren Bereich der Geschirrspülmaschine kann sich ein Sockel 12 zur Aufnahme von insbesondere Funktionselementen befinden.

Der beweglichen Tür 3 ist im Ausführungsbeispiel gemäß der Zeichnung in ihrem oberen Bereich eine in Querrichtung Q der Geschirrspülmaschine erstreckte Bedienblende 8 zugeordnet, die eine von der Vorderseite V zugängliche Eingriffsöffnung 7 zum manuellen Öffnen und/oder Schließen der Tür 3 umfassen kann. In Querrichtung Q hat die Geschirrspülmaschine häufig eine Erstreckung von 45, 50 oder 60 Zentimetern. In Tiefenrichtung von der Vorderseite V nach hinten liegt die Erstreckung häufig ebenfalls bei etwa 60 Zentimetern. Die Werte sind nicht zwingend.

Der Spülbehälter 2 ist umlaufend von insgesamt bei geschlossener Tür oder Klappe 3 drei festen vertikalen Wandungen 13 sowie zwei horizontalen Wandungen 13 begrenzt, von denen eine eine Decke (oben) und eine weitere einen Boden (unten) des Spülbehälters 2 bildet. Die zur Vorderseite, zum Benutzer hin angeordnete und hier bewegliche Wandung 14 bildet dabei einen Bestandteil der beweglichen Tür oder Klappe 3 aus.

Zur Erfassung des Türstatus' ist eine Einrichtung 15 vorgesehen, die über einen oder mehrere Sensor(en) ermittelt, ob die Tür oder Klappe 3 geschlossen oder offen bzw. in der Phase der Schließ- oder Öffnungsbewegung ist.

Diese Einrichtung 15 kann einen oder mehrere Sensor(en), insbesondere Beschleunigungssensor(en) umfassen, über die die Relativausrichtung der Tür oder Klappe 3 ermittelt werden kann. Insbesondere handelt es sich dabei um Neigungs- /Beschleunigungssensoren.

### Beispiel "Erkennung Tür öffnen":

Bei geschlossener Tür 3 befindet sich der Beschleunigungssensor in einer Ruhelage, der integrale Neigungssensor meldet zum Beispiel einen 90°-Winkel (oder wegen Toleranzen oder bei leichter Schrägstellung einen Winkel nah an diesem Wert). Wird die Tür 3 vom Nutzer geöffnet, entsteht bei der Öffnung durch das bewegungshemmende Element ein Ruck (Beschleunigungsänderung), hier ein Doppelruck, wie unten näher ausgeführt ist. Dieser Doppelruck wird sensiert und als "Tür öffnen" interpretiert. Unterstützt wird diese Türstatuserkennung durch eine Erfassung der Winkellage der Tür 3, die sich dann genügend weit von der 90° (oder nahezu 90°) -Lage entfernt hat.

### Beispiel "Erkennung Tür schließen":

Bei Türschließen nähert sich die Winkellage der Tür 3 einem 90°-Winkel. Diese Winkelsensierung und der Ruck (Doppel- oder Mehrfachruck) bei Einrasten der Tür 3 in das Schloss 17 sind als eindeutiges Signal für "Tür geschlossen" zu interpretieren.

Wie etwa in Figur 4 erkennbar ist, ist bei der Türbewegung eine zwei- oder mehrstufige Sicherung 18 als bewegungshemmendes Element zum Übergang zwischen Öffnungs- und Schließzustand zu durchlaufen. Von der Einrichtung 15 ist das Durchlaufen der Doppel- oder Mehrfachsicherung 18 detektierbar. Der Türstatus wird durch eine Sensierung, ob das bewegungshemmende Element überwunden wurde oder nicht, ermittelt. Das Gegenstück für den Sensor ist also das bewegungshemmende Element selbst - und nicht ein entkoppeltes anderes technisches Teil der Geschirrspülmaschine. Die konkrete technische Ausbildung kann unterschiedlich sein. Beispielhaft ist in Figur 4 ein Federbügel 16 als Eingriffsglied in ein Schloss 17 dargestellt, so dass es beispielsweise bei Öffnen der Tür 3 das Schloss 17 zunächst in eine erste Senke als Hemmnis 16a und nachfolgend in eine zweite Senke als Hemmnis 16b des Federbügels 16 eingreift. Auch ein Wellenprofil, ein Sägezahnprofil oder ähnliches kann im Schloss 17 zum Abgleiten eines Eingriffsglieds vorgesehen sein.

Die zwei- oder mehrstufige Sicherung 18 - hier Federbügel 16 und Schloss 17 mit zwei federnden Haltefingern 17a - kann einem die Tür oder Klappe 3 an einem Korpus 5 der Geschirrspülmaschine 1 sicherbaren Schloss 17 zugeordnet sein.

Das Durchlaufen der zwei- oder mehrstufigen Sicherung 18 ist durch einen Doppel- oder Mehrfachpeak 19,20 in einer elektronischen Auswertung sichtbar, wobei nach Erfassung des Doppel- oder Mehrfachpeaks 19,20 ein Signal zur Änderung des Schließzustands der Tür oder Klappe 3 an die Betriebssoftware ausgegeben wird.

Mit einer solchen Lösung gibt es also beim Öffnen der Tür oder Klappe 3 ein doppeltes oder mehrfaches Hemmnis 16a, 16b in der Bewegung, das bei Überwindung einen Doppel- oder Mehrfachruck erkennen und auswerten lässt.

Damit ist das Durchlaufen der zwei- oder mehrstufigen Sicherung 18 über zumindest einen Beschleunigungssensor der Einrichtung 15 erfassbar. Der Beschleunigungssensor kann in drei Achsen eine Relativausrichtung zum Vektor der Erdbeschleunigung g erfassen und damit gleichzeitig die Orientierung der mit dem Sensor versehenen Baueinheit, hier der Tür 3, angeben. So ist bei der Türöffnung zunächst eine Vertikalachse parallel zum Vektor der Erdbeschleunigung, während am Ende die Tür 3 horizontal liegt und daher die um 90° versetzte Achse parallel zur Erdbeschleunigung g liegt.

In Figur 3 sind die von der Einrichtung 15 beim Öffnen der Tür 3 gemessenen Kurven der Winkelgeschwindigkeit ω und der Ableitung dω/dt, also der Winkelbeschleunigung a, gezeichnet.

Daraus wird deutlich, dass bei Zug an der Tür 3 im Öffnungssinn auf der Zeitachse t zwischen den Markierungen t0 und t1 die Winkelgeschwindigkeit zunächst zunimmt, bis sie zwischen t1 und t2 konstant bleibt. Die Beschleunigung a ist dort Null. Wenn das erste Hemmnis 16a bei t2 erreicht ist, nimmt die Winkelgeschwindigkeit zunächst ab, die Beschleunigung a wird im ersten Peak 19 negativ. Nach Überwindung des Hemmnisses am Punkt t4 auf der Zeitachse nimmt die Winkelgeschwindigkeit wieder zu und wird dann bei t5 konstant bis zum zweiten Hemmnis 16b am Punkt t6 auf der Zeitachse. Dort nimmt die Winkelgeschwindigkeit zwischen den Markierungen t6 und t7 wieder ab, die Winkelbeschleunigung a wird im zweiten Peak 20 wieder negativ. Entsprechend ergibt sich in der Kurve das Durchlaufen zweier Negativbereiche, die den Doppelruck als Doppelpeak 19, 20 abbilden. Ab t8 ist das zweite Hemmnis 16b überwunden, von da an kann die Winkelgeschwindigkeit w wieder zunehmen bis zur konstanten Weiterbewegung der Tür 3 ab Markierung t9 an der Zeitachse, ehe kurz vor Erreichen der vollständigen Offenstellung bei t10 durch den Nutzer das Abbremsen eingeleitet wird bis t11.

Dabei sind verschiedene mechanische Realisierungen der Doppel- oder Mehrfachsicherung 18 möglich. Beispielsweise kann die zwei- oder mehrstufige Sicherung 18 auch über eine Kulisse und/oder ein Wellenprofil am Schloss 17 zum Abgleiten eines Hakenteils gewährleistet sein.

Wird die Tür oder Klappe 3 während des Programmablaufs geöffnet, wird bei Ausgabe des Signals bei Öffnung ein sofortiger Programmstopp und Stopp der Wasserzufuhr in den Spülbehälter 2 ausgeführt. Umgekehrt wird bei Erfassung des Schließens der Programmablauf wieder gestartet.

Der reale Türstatus, der über das bewegungshemmende Element definiert wird, ist von der Sensierung nicht mehr entkoppelt. Die absolute Einbauposition von Sensor und Gegenstück ist damit nicht nur weniger kritisch, sondern sogar völlig irrelevant geworden. Es besteht bei der Erfindung dadurch zum Beispiel überhaupt keine Gefahr eines Cycle Interruption (versehentlicher Programmabbruch aufgrund einer falsch erkannten Türöffnung aufgrund von Überdruck im Spülbehälter während des Spülzyklus'). Das bedeutet, die Prozesssicherheit der Geschirrspülmaschine 1 und damit auch die Kundenzufriedenheit (keine falschen Fehlermeldungen) steigen erheblich.

### Bezugszeichenliste

- 1: Haushaltsgerät,
- 2: Spülbehälter,
- 3: Tür,
- 4: Öffnungsrichtung,
- 5: Gerätekörper,
- 6: Dekorplatte,
- 7: Griffmulde,
- 8: Bedienblende,
- 10: Besteckschublade,
- 11: Geschirrkorb,
- 12: Sockel,
- 13: Wandung,
- 14: bewegliche Wandung,
- 15: Einrichtung zur Erfassung,
- 16: Federbügel,
- 16a: erstes Hemmnis,
- 16b: zweites Hemmnis,
- 17: Schloss,
- 17a: Haltefinger,
- 18: zwei- oder mehrstufige Sicherung,
- 19: Peak,
- 20: Peak,
- Q: Querrichtung,
- V: Vorderseite der Geschirrspülmaschine
- g: Erdbeschleunigung

## Patentansprüche

1. Geschirrspülmaschine (1), insbesondere Haushaltsgeschirrspülmaschine, mit einem Spülbehälter (2) zur Aufnahme von Geschirr, Gläsern, Bestecken oder ähnlichem Spülgut, wobei dieser Spülbehälter (2) über zumindest eine zwischen einer Offen- und einer Schließstellung bewegliche Tür oder Klappe (3) verschließbar ist und wobei eine Einrichtung (15) vorgesehen ist, die zur Erfassung dient, ob die Tür oder Klappe (3) geschlossen oder offen ist,
**dadurch gekennzeichnet,**
**dass** der Tür oder Klappe (3) eine zwei- oder mehrstufige Sicherung (18) zum Übergang zwischen Öffnungs- und Schließzustand zugeordnet ist und von der Einrichtung (15) das Durchlaufen der Doppel- oder Mehrfachsicherung (18) durch einen Doppel- oder Mehrfachpeak (19, 20) in einer elektronischen Auswertung detektierbar ist.

2. Geschirrspülmaschine (1) nach Anspruch 1,
**dadurch gekennzeichnet,**
**dass** das Durchlaufen der zwei- oder mehrstufige Sicherung (18) über zumindest einen Beschleunigungssensor erfassbar ist.

3. Geschirrspülmaschine (1) nach Anspruch 2,
**dadurch gekennzeichnet,**
**dass** der Beschleunigungssensor in drei Achsen eine Relativausrichtung zum Vektor der Erdbeschleunigung g erfasst.

4. Geschirrspülmaschine (1) nach einem der Ansprüche 1 bis 3,
**dadurch gekennzeichnet,**
**dass** die zwei- oder mehrstufige Sicherung (18) einem die Tür oder Klappe (3) an einem Korpus (5) der Geschirrspülmaschine (1) sicherbaren Schloss (17) zugeordnet ist.

5. Geschirrspülmaschine (1) nach einem der Ansprüche 1 bis 4,
**dadurch gekennzeichnet,**
**dass** erst nach Erfassung des Doppel- oder Mehrfachpeaks (19;20) ein Signal zur Änderung des Schließzustands der Tür oder Klappe (3) ausgegeben wird.

6. Geschirrspülmaschine (1) nach Anspruch 5,
**dadurch gekennzeichnet,**
**dass** bei Ausgabe des Signals bei Öffnung ein sofortiger Programmstopp und Stopp der Wasserzufuhr in den Spülbehälter (2) ausgeführt werden.

7. Geschirrspülmaschine (1) nach einem der Ansprüche 2 bis 6,
**dadurch gekennzeichnet,**
**dass** die zwei- oder mehrstufige Sicherung (18) über eine Kulisse am Schloss (17) gewährleistet ist.

8. Geschirrspülmaschine (1) nach Anspruch 7,
**dadurch gekennzeichnet,**
**dass** das Schloss (17) ein Wellenprofil zum Abgleiten eines Hakenteils umfasst.

## Claims

1. Dishwasher (1), in particular household dishwasher, having a dishwasher cavity (2) for receiving dishware, glasses, cutlery or similar items to be washed, wherein this dishwasher cavity (2) is able to be closed via at least one door or flap (3) which can be moved between an open and a closed position, and wherein a device (15) is provided, which is used for capturing whether the door or flap (3) is closed or open,
**characterised in that**
the door or flap (3) is associated with a two-stage or multi-stage safety catch (18) for the transition between open and closed state and the traversal of the two-stage or multi-stage safety catch (18) is able to be detected by the device (15) by way of a dual or multiple peak (19, 20) in an electronic evaluation.

2. Dishwasher (1) according to claim 1,
**characterised in that**
the traversal of the two-stage or multi-stage safety catch (18) is able to be captured via at least one acceleration sensor.

3. Dishwasher (1) according to claim 2,
**characterised in that**
the acceleration sensor captures a relative orientation with respect to the vector of the gravitational acceleration g in three axes.

4. Dishwasher (1) according to one of claims 1 to 3,
**characterised in that**
the two-stage or multi-stage safety catch (18) is associated with a lock (17) which is able to fasten the door or flap (3) on a carcass (5) of the dishwasher (1).

5. Dishwasher (1) according to one of claims 1 to 4,
**characterised in that**
only after capturing the dual or multiple peaks (19, 20) is a signal for changing the closed state of the door or flap (3) emitted.

6. Dishwasher (1) according to claim 5,
**characterised in that**
an immediate program stop and stop of the water supply into the dishwasher cavity (2) are carried out when emitting the signal during opening.

7. Dishwasher (1) according to one of claims 2 to 6,
**characterised in that**
the two-stage or multi-stage safety catch (18) is ensured via a connecting member on the lock (17).

8. Dishwasher (1) according to claim 7,
**characterised in that**
the lock (17) comprises a wave profile for the sliding off of a hook part.

## Revendications

1. Lave-vaisselle (1), en particulier lave-vaisselle ménager, avec une cuve de lavage (2) pour l'accueil de vaisselle, de verres, de couverts ou d'éléments à laver semblables, dans lequel cette cuve de lavage (2) est obturable par le biais d'au moins une porte ou un clapet (3) déplaçable entre une position ouverte et une position fermée et dans lequel un dispositif (15) est prévu et sert à saisir si la porte ou le clapet (3) est fermé(e) ou ouvert(e),
**caractérisé en ce qu'**une sécurité (18) à deux niveaux ou plus est affectée à la porte ou au clapet (3) pour la transition entre l'état ouvert et l'état fermé et le dispositif (15) permet de détecter la traversée de la sécurité double ou multiple (18) à travers un pic double ou multiple (19, 20) dans une évaluation électronique.

2. Lave-vaisselle (1) selon la revendication 1, **caractérisé en ce qu'**au moins un capteur d'accélération permet de saisir la traversée de la sécurité double ou multiple (18).

3. Lave-vaisselle (1) selon la revendication 2, **caractérisé en ce que** le capteur d'accélération saisit sur trois axes une orientation relative par rapport au vecteur de l'accélération de la pesanteur g.

4. Lave-vaisselle (1) selon l'une des revendications 1 à 3, **caractérisé en ce que** la sécurité double ou multiple (18) est affectée à une serrure (17) pouvant sécuriser la porte ou le clapet (3) sur un corps (5) du lave-vaisselle (1).

5. Lave-vaisselle (1) selon l'une des revendications 1 à 4, **caractérisé en ce qu'**un signal de modification de l'état de fermeture de la porte ou du clapet (3) est seulement émis après la saisie du pic double ou multiple (19 ; 20).

6. Lave-vaisselle (1) selon la revendication 5, **caractérisé en ce qu'**en présence de l'émission du signal lors de l'ouverture un arrêt de programme immédiat et un arrêt de l'alimentation en eau dans la cuve de lavage (2) sont exécutés.

7. Lave-vaisselle (1) selon l'une des revendications 2 à 6, **caractérisé en ce que** la sécurité double ou multiple (18) est garantie via une coulisse sur la serrure (17).

8. Lave-vaisselle (1) selon la revendication 7, **caractérisé en ce que** la serrure (17) comprend un profil ondulé pour le glissement d'un élément formant crochet.
